# EUROPÄISCHE PATENTSCHRIFT

(11) **EP 0 064 668 B1**
(45) Veröffentlichungstag und Bekanntmachung des Hinweises auf die Patenterteilung: **03.09.1986**
(21) Anmeldenummer: 82103592.0
(22) Anmeldetag: 28.04.1982
(51) Int. Cl.: B41J 25/30, F16H 21/36

(54) **Schwenkvorrichtung für ein Druckwerk**
Pivot for a printing mechanism
Pivot pour mécanisme d'impression

(30) Priorität: 08.05.1981 DE 3118205
(43) Veröffentlichungstag der Anmeldung: 17.11.1982
(73) Patentinhaber: Mannesmann Kienzle GmbH, 78052 Villingen-Schwenningen (DE)
(72) Erfinder: Vogelhuber, Peter, D-7734 Brigachtal (DE); Wysk, Hans Joachim, D-7730 Villingen-Schwenningen (DE)
(74) Vertreter: Flaig, Siegfried

## Beschreibung

Die Erfindung betrifft eine Vorrichtung für ein in einem Druckerrahmen schwenkbar gelagertes Druckwerk, das parallel zu mehreren Druckunterlagen verschieblich ist und zu diesen mittels eines Schwenkmotors und eines Schwenkgetriebes in die Druckpositionen verschwenkbar ist, das ferner auf einem Schlitten angeordnet ist, wobei der Schlitten mit dem Druckwerk zwischen im Abstand der Druckbahnbreite angeordneten Seitenteilen auf einer Führung bewegbar ist und wobei Schlitten, Druckwerk, Seitenteile und Führung gemeinsam verschwenkbar sind.

Die vorstehend bezeichnete Vorrichtung ist aus der DE-A-28 23 153 bekannt. Bei der bekannten Schwenkvorrichtung für ein Druckwerk bewegt sich das Druckwerk mit seinem Druckpunkt - der Druckpunkt sei definiert als der Anschlagpunkt der mittleren Drucknadel an einer Drucknadelspalte bei einem Mosaikdrucker - auf einer Kreisbahn von einer Druckposition in die andere relativ zu zwei verschiedenen Druckunterlagen. Diese Art der Bewegung des Druckkopfes aus der einen Druckposition in die andere Druckposition hat zur Folge, daß die Gesamtanordnung eine relativ große Bauhöhe benötigt, die für eine Verwendung in einer Druckvorrichtung, die beispielsweise auf einem Tisch angeordnet werden soll, wenig vorteilhaft ist, da dann der Drucker so hoch werden würde, daß eine Sicht der Bedienungsperson auf die obere Druckposition nicht mehr möglich ist.

Außerdem bewegt sich der Druckkopf bei seiner Schwenkbewegung auf einer Kreisbahn (einer sehr flachen Bahn) in die Druckposition, so daß wegen verschiedener Papierführungsteile, die nahe der Druckposition an der Druckunterlage angeordnet sind, die Verschwenkung des Druckkopfes nur in bestimmten Längs-Stellungen erfolgen kann, damit der Druckkopf nicht durch die genannten Papierführungsteile behindert wird.

Ein weiterer Nachteil der bekannten Vorrichtung ist der, daß bei dem hier verwendeten Kurbelgetriebe für die Verschwenkung des Druckwerkes eine Arretierung der Schwenkvorrichtung nur in den zwei durch die Druckpunktlagen des Kurbelgetriebes definierten Endpositionen möglich ist; Teilpositionierungen sind in diesem Fall nicht zu verwirklichen.

Demgegenüber liegt der Erfindung die Aufgabe zugrunde, eine Schwenkvorrichtung für ein Druckwerk mit relativ geringer Bauhöhe zu schaffen, die ein Bedrucken mehrerer Druckunterlagen ermöglicht, so daß ein Tischarbeitsplatzdrucker geschaffen werden kann, bei dem die Bedienungsperson den Druckvorgang auf der oberen Druckunterlage noch verfolgen kann.

Außerdem soll es möglich sein, die Schwenkvorrichtung so zu betreiben, daß auch eine teilweise Verschwenkung mit Anhalten der Schwenkvorrichtung nach einem bestimmten kleineren oder größeren Winkel möglich ist. Ferner soll die Verschwenkung des Druckwerkes in jeder seitlichen Stellung desselben erfolgen können.

Die gestellte Aufgabe wird erfindungsgemäß dadurch gelöst, daß ein Schwenkgetriebe vorgesehen ist mit einer am Druckerrahmen festen Koppelkurvennut, in der eine Koppel mit ihren Enden geführt ist, mit der die Seitenteile bzw. die Führung verbunden sind und mit einem an der Koppel angreifenden Element eines Schwenkmotors und daß Druckpunkte in den Endstellungen des Druckwerkes schneidenden Druckpunkt-Ebenen die Koppel jeweils zwischen ihren Enden schneiden, wobei die Druckpunkt-Ebenen jeweils senkrecht zu den Druckebenen auf den Druckunterlagen verlaufen.

Für eine alternative Lösung der gestellten Aufgabe wird vorgeschlagen, daß ein Schwenkgetriebe vorgesehen ist, das aus einem mit den Seitenteilen verbundenen, von einem Antriebselement getriebenen Zahnrad besteht, das bei seiner Antriebsbewegung an einer feststehenden Innenverzahnung eines Führungsteiles abrollt, wobei sich die Durchmesser des Zahnrades und der Innenverzahnung wie 1: 2 verhalten, derart, daß das Zahnrad eine sich zwischen den beiden Eingriffspunkten mit der Innenverzahnung in der einen und der anderen Druckposition erstreckende Koppel bildet, wobei die die Druckpunkte in ihren Endstellungen schneidenden Ebenen, die senkrecht zu den Druckebenen auf den Druckunterlagen verlaufen, die Koppel jeweils im wesentlichen zwischen deren Endpunkten schneiden.

Die erfindungsgemäße Schwenkvorrichtung hat den Vorteil, daß das Druckwerk sich bei seiner Verschwenkung auf einer sehr steilen Bahn in die Druckposition bewegt, die gegenüber der Kreisbahn den Vorteil eines bedeutend geringeren Platzbedarfs hat.

Bei zwei im Winkel von ca. 90° angeordneten Druckunterlagen steht der eine Ast der Koppelkurvennut senkrecht, der andere Ast waagerecht und die Druckebenen verlaufen jeweils parallel zu der Verbindungslinie zwischen den Endpunkten der Koppel. Diese Anordnung hat den Vorteil, daß aus der Bewegungsbahn der Schwenkvorrichtung ein Ausschnitt ausgewählt wird, der ein fast senkrechtes Bewegen des Druckwerkes in die Druckposition, insbesondere am Ende der Schwenkbewegung bewirkt. Nachteilige Bauteile-Kollisionen mit Papierführungen usw. sind daher vermieden; die Schwenkbewegung kann in jeder seitlichen Stellung des Druckwerkes bewirkt werden.

Eine weitere vorteilhafte Ausgestaltung der Erfindung besteht darin, daß als Antriebselement ein Schwenk-Motor mit einer Antriebs-Spindel dient, die über eine mit der Koppel verbundene Mutter auf diese einwirkt.

Eine andere Verbesserung besteht darin, daß die Koppel an ihren Endpunkten mit Rollen versehen ist, die in den beiden Ästen der Koppelkurvennut geführt sind.

Vorteilhaft ist außerdem, daß die Endstellung der Rollen in den Ästen der Koppelkurvennut begrenzt wird durch federbelastete Anschlaghebel derart, daß die Federn bei Erreichen der Endstellung gespannt sind.

Verwendet man als Schwenk-Motor für die Schwenkvorrichtung einen Schrittmotor, so ist eine digitalisierte Teilpositionierung des schwenkbaren Druckwerks möglich, was zur Folge hat, daß man das Druckwerk nicht jedesmal bis in seine andere Endstellung verschwenken muß, sondern es auch beispielsweise nur so weit verschwenken kann, daß die Sicht auf das Druckbild freigegeben ist. Auch ist bei einer derartigen Teilpositionierung des Druckwerkes ein besonderes Zurückziehen des Druckwerkes zum Zwecke der Zeilenschaltung des Aufzeichnungsträgers nicht mehr erforderlich, woraus sich eine Vereinfachung des Druckwerkes (Druckkopf und Schlitten) ergibt.

Ein weiterer Vorteil der Teilpositionierung ist es, daß man das Druckwerk beispielsweise nur um die Breite einer einzigen Drucknadel verschwenken kann. In diesem Fall ist es möglich, durch mehrfaches Überfahren einer Zeile unter Ausdruck der gleichen Daten einen korrespondenzgerechten Druck zu erzeugen, weil dann der zweite Abdruck die Lücken (Rundungen der Drucknadeln) des ersten Abdruckes ausfüllt.

Weitere Merkmale und Vorteile des Anmeldungsgegenstandes ergeben sich anhand der nachfolgenden Beschreibung eines Ausführungsbeispieles der Erfindung.

In den beiliegenden Zeichnungen zeigt
FIG. 1 eine Draufsicht auf die Gesamtanordnung,
FIG. 2 ist eine Ansicht der Schwenkvorrichtung in der einen Position, während
FIG. 3 die gleiche Vorrichtung in der anderen Schwenkposition zeigt.
FIG. 4 ist eine schematisierte Darstellung,
FIG. 5 eine vereinfachte Darstellung einer zweiten Ausführungsform.

In der FIG. 1 erkennt man vor einer Druckunterlage 1 ein Druckwerk 2, welches aus einem Schlitten 3 und dem eigentlichen Druckkopf 4 besteht, dessen Mundstück 5 über ein Farbband 6 unmittelbar vor der Druckunterlage 1 steht und mit seinen nicht gezeigten Drucknadeln ein Papier auf der Druckunterlage 1 beschriftet. Die Ebene, in der die Drucknadeln auf die Unterlage 1 einwirken, ist die erste Druckebene 0₁ (FIG. 4). Das Farbband 6 wird einer Kassette 7 entnommen, die aus zwei Teilen 7a und 7b besteht, die auf einer Führung 8 rechts und links von der Druckposition 9 angeordnet ist. Das Farbband 6 ist in dem Teil 7a der Kassette gespeichert, wird durch Antriebsmittel im Teil 7b gefördert und vor die Druckposition 9 geführt.

Das Druckwerk 2 ist auf einer Führung 10 gelagert, welche zwischen zwei Seitenteilen 11 und 12 gehalten ist. Ein Motor 13 ist an dem rechten Seitenteil 11 angeordnet und treibt über ein Riemenrad 14, einen Riemen 15 sowie über ein weiteres nicht gezeichnetes Riemenrad das Druckwerk 2 auf der Führung 10 an, so daß dieses in Zeilenrichtung verschoben wird, um den Druck auf der Druckunterlage 1 zu bewirken.

Die zweite Druckunterlage 16 (siehe FIG. 3) ist im Winkel von ca. 90° zu der ersten Druckunterlage 1 angeordnet, wobei das Druckwerk 2 in diesem Falle die Unterlage von oben nach unten bedruckt. Die Ebene, in der der Druckkopf 4 mit der zweiten Druckunterlage zusammenwirkt, definiert eine zweite Druckebene O₂, Senkrecht dazu kann man zwei Ebenen P₁ und P₂ definieren, in der die Druckpunkte A_{1'} A₂ liegen, d.h. der Punkt, in dem die mittlere Drucknadel die Druckebenen D₁. D₂ berührt.

Die Seitenteile 11, 12, die Führung 10 und das Druckwerk 2 werden durch die im folgenden zu beschreibende Schwenkvorrichtung so verschwenkt, daß der Druckkopf 4 entweder auf der Druckunterlage 1 oder auf der Druckunterlage 16 druckt.

Unter spezieller Bezugnahme auf die FIG. 2 und 3 sei nun die Verschwenkvorrichtung für das Druckwerk 2 beschrieben. Mit der Führung 10, und damit auch mit den Seitenteilen 11 und 12 verbunden ist eine Koppel 17, die auf der linken Seite aus den beiden Teilen 18 und 19 besteht, die miteinander verbunden sind. Auf der rechten Seite besteht die Koppel 17 nur aus dem Teil 19 mit den daran angebrachten Rollen 20 und 21, wie sich dies auch aus den FIG. 2 und 3 ergibt. Die beiden Rollen 20 und 21 sind an zwei Ecken des viereckigen Teiles 19 drehbar angebracht und werden geführt in zwei Ästen 22 und 23 einer Koppelkurvennut 24. Die Rollen 20, 21 bilden die Endpunkte der Koppel 17. Die zwei Äste 22 und 23 sind Nuten in einer Führungsplatte 25, die feststehend an einem Druckerrahmen 26 angebracht ist. Die Endpositionen der beiden Rollen 20 und 21 werden begrenzt durch Anschlaghebel 27 und 28, die unter der Einwirkung von Federn 29 und 30 stehen. Wenn die Rolle 21 in der in FIG. '2 gezeigten Endstellung ist, ist die Feder 30 etwas gespannt. Dies hat zur Folge, daß die Feder 30 am Beginn der Bewegung der Koppel 17 diese Bewegung im Sinne einer zusätzlichen Beschleunigung unterstützt, so daß der Bewegungsvorgang schnell anlaufen kann. Andererseits dämpft die Feder 30 die Schwenkbewegung am Ende derselben. Ähnlich verhält es sich auch mit dem Anschlaghebel 27. Wenn die Koppel 17 in ihrer anderen Endstellung ist, siehe FIG. 3, dann drückt die Rolle 20 den Anschlaghebel 27 nach außen, so daß die Feder 29 leicht gespannt ist. Auch hier wirkt die Feder 29 dann zur Beschleunigung des Anlaufes der Verschwenkvorrichtung, wenn eine andere Position eingenommen werden soll, und zur Dämpfung. Gleichteitig bewirken die Anschlaghebel 27, 28 noch eine Gewichtsentlastung.

Um die Koppel 17 und damit das Druckwerk 2 mit seinen Seitenteilen 11, 12 und der Führung 10 zu verschwenken, ist an der Koppel 17, ein Bügelteil 31 befestigt, in dem eine Mutter 32 drehbar gelagert ist. Durch die Mutter 32 hindurchgeführt ist eine Antriebsspindel 33, welche durch ein Zahnrad 34 von der Achse 35 eines Schwenkmotors 36 angetrieben wird.

An einem zusätzlichen Halteteil 37 sind noch zwei Mikroschalter 38 und 39 befestigt, die mit zwei Schalthebeln 40 und 41 zusammenwirken. Die Schalthebel 40 und 41 werden von versetzt angeordneten Bolzen 42 an den Teilen 18 und 19 so gesteuert, daß der eine Mikroschalter in der einem Endlage der Koppel 17 und der andere Mikroschalter in der anderen Endlage der Koppel 17 geschlossen ist, um die Endpositionen des Getriebes an die Elektronik zu melden.

Die Teile gemäß FIG. 2 und 3, soweit sie sich auf den eigentlichen Antrieb beziehen, also der Schwenkmotor 36, die Spindel 33 und die Mutter 32 mit dem Bügelteil 31, sind nur auf der linken Seite der Druckvorrichtung angeordnet. Auf der rechten Seite ist auch das Teil 19 der Koppel 17 vorhanden mit den beiden Rollen 20 und 21 sowie die Führungsplatte 25 mit der Koppelkurvennut 24. Ebenfalls doppelt vorhanden sind selbstverständlich die Anschlaghebel 27 und 28.

Bei einer Verschwenkung wird der Schwenkmotor 36 eingeschaltet. Er treibt über das Zahnrad 34 die Antriebs-Spindel 33 an, die Mutter 32 verschiebt sich auf der Spindel 33 und dadurch wird auch die Koppel 17 in FIG. 3 im Gegenuhrzeigersinn verschwenkt. Dabei bewegen sich die Rollen 21 und 20 in der Koppelkurvennut 24 aus der Stellung gemäß FIG. 3 in die Stellung gemäß FIG. 2. In dieser Sellung wirkt das Druckwerk 2 mit der Druckunterlage 16 zusammen. Wird dagegen der Schwenk-Motor 36 in die andere Richtung angetrieben, dann bewegt sich die Koppel 17 mit den beiden Rollen 20 und 21 in der Koppelkurvennut 24 aus der Position gemäß FIG. 2 zurück in die Position gemäß FIG. 3. In dieser Stellung wirkt das Druckwerk 2 auf die Druckunterlage 1 ein.

Wie bereits erläutert, ist es selbstverständlich auch möglich, den Schwenk-Motor 36 programmabhängig jeweils nur um so viele Schritte laufen zu lassen, daß das Druckwerk 2 gerade die Druckposition 9 freigibt, so daß man das Schriftbild erkennen kann. Andererseits ist es aber selbstverständlich auch möglich, den Schwenk-Motor 36 sogar nur um die Breite beispielsweise einer Nadelspitze zu verstellen, so daß bei zweimaligem Überfahren der Druckunterlage 1 Zeichen entstehen, in denen die normalerweise beim Nadeldruck entstehenden Punkte so verdoppelt sind, daß alle Lücken zwischen den einzelnen Punkten überdeckt sind.

Zur Verdeutlichung der grundsätzlichen konstruktiven Gestaltung zeigt FIG. 4 eine schematisierte Darstellung, in der man die beiden Druckebenen 0₁, 0₂, die beiden Positionen der Koppel 27 in der Koppelkurvennut 24 und die Ebenen P_{1'} P₂, die in den Druckpunkten A_{1'} A₂ senkrecht auf den Druckebenen stehen, erkennt. Im hier gezeigten Fall schneiden die Druckpunkt-Ebenen P" P₂ die Koppel senkrecht, was jedoch nicht notwendig ist, wenn beispielsweise die zwei Äste 22, 23 der Koppelkurvennut 24 eine andere Winkelstellung zu den Druckebenen haben. Man erkennt in FIG. 4 auch die Bahn B₁, auf der sich der Druckkopf 4 zwischen den Druckunterlagen 1 und 16 oder Druckebenen 0₁ und D₂ bewegt. Verglichen mit einer Kreisbahn wird der Druckkopf 4 schon am Anfang der Verschwenkbewegung relativ schnell zurückgezogen und taucht am Ende derselben ebenso steil wieder in die andere Druckposition.

FIG. 5 zeigt in schematisierter Darstellung, daß das aus Koppel und Koppelkurve bestehende zweiteilige Getriebe auch anders ausgeführt sein kann. Ein Zahnrad 43 ist in diesem Falle die Koppel, welches mit einem feststehenden Führungsteil (entsprechend dem Druckerrahmen 26) 44 und einer daran befestigten Innenverzahnung 45 zusammenwirkt. Der Durchmesser der Innenverzahnung 45 ist doppelt so groß wie der Durchmesser des Zahnrades 43. An dem Zahnrad 43 greift durch ein geeignetes Verbindungsglied dann die Antriebs-Spindel 33 und der Schwenk-Motor 36 zur Erzeugung der Drehbewegung an. Dreht sich das Zahnrad 43 im Urzeigersinn, dann rollt es auf der Innenverzahnung 45 ab, bis es nach einer halben Umdrehung die gestrichelte Lage erreicht hat. Die jeweilige Stellung der Druckebenen D₁, D₂ und des Druckkopfes 4 ist auch erkennbar. Die Endpunkte der Koppel 17 sind in diesem Fall die Eingriffspunkte des Zahnrades 43 mit der Innenverzahnung 45 in den beiden Endpositionen, die mit einer Verbindungslinie K, dargestellt sind. Man erkennt, daß auch hier der Druckkopf 4 bei der Verschwenkung zwischen den Druckpunkten A, und A₂ eine sehr steile Bahn B₂ zurücklegt

## Patentansprüche

1. Vorrichtung für ein in einem Druckerrahmen (26) schwenkbar gelagertes Druckwerk (2), das parallel zu mehreren Druckunterlagen (1 bzw. 16) verschieblich ist und zu diesen mittels eines Schwenk-Motors und eines Schwenk-Getriebes in die Druckpositionen verschwenkbar ist, das ferner auf einem Schlitten (3) angeordnet ist, wobei der Schlitten (3) mit dem Druckwerk (2) zwischen im Abstand der Druckbahnbreite angeordneten Seitenteilen (11, 12) auf einer Führung (10) bewegbar ist und wobei Schlitten (3), Druckwerk (2), Seitenteile (11, 12) und Führung (10) gemeinsam verschwenkbar sind,
dadurch gekennzeichnet,
daß ein Schwenkgetriebe vorgesehen ist mit einer am Druckerrahmen (26) festen Koppelkurvennut (24), in der eine Koppel (17) mit ihren Enden (20, 21) geführt ist, mit der die Seitenteile (11, 12) bzw. die Führung (10) verbunden sind und mit einem an der Koppel (17) angreifenden Element (33) eines Schwenk- Motors (36) und daß die die Druckpunkte (A1 bzw. A2) in den Endstellungen des Druckwerkes (2) schneidenden Druckpunkt-Ebenen (P1 bzw. P2) die Koppel (17) in den jeweiligen Endstellungen jeweils zwischen ihren Enden (20 bzw. 21) schneiden, wobei die Druckpunkt-Ebenen (P1 bzw. P2) jeweils senkrecht zu den Druckebenen (D1, D2) auf den Druckunterlagen (1 bzw. 16) verlaufen.

2. Vorrichtung für ein in einem Druckerrahmen (26) schwenkbar gelagertes Druckwerk (2) das parallel zu mehreren Druckunterlagen (1 bzw. 16) verschieblich ist und zu diesen mittels eines Schwenk-Motors und eines Schwenk-Getriebes in die Druckpositionen verschwenkbar ist, das ferner auf einem Schlitten (3) angeordnet ist, wobei der Schlitten (3) mit dem Druckwerk (2) zwischen im Abstand der Druckbahnbreite angeordneten Seitenteilen (11, 12) auf einer Führung (10) bewegbar ist und wobei Schlitten (3), Druckwerk (2), Seitenteile (11,12) und Führung (10) gemeinsam verschwenkbar sind,
dadurch gekennzeichnet,
daß ein Schwenkgetriebe vorgesehen ist, das aus einem mit den Seitenteilen (11, 12) verbundenen, von einem Antriebselement getriebenen Zahnrad (43) besteht, das bei seiner Antriebsbewegung an einer feststehenden Innenverzahnung (45) eines Führungsteiles (44) abrollt, wobei sich die Durchmesser des Zahnrades und der Innenverzahnung wie 1: 2 verhalten, derart, daß das Zahnrad (43) eines sich zwischen den beiden Eingriffspunkten mit der Innenverzahnung in der einen und der anderen Druckposition erstreckende Koppel bildet, wobei die die Druckpunkte (A1, A2) in ihren Endstellungen schneidenden Ebenen (P1. P2), die senkrecht zu den Druckebenen (D1, D2) auf den Druckunterlagen (1 bzw. 16) verlaufen, die Koppel (17) in den jeweiligen Endstellungen jeweils zwischen deren Endpunkten, d.h. den Eingriffspunkten des Zahnrades (43) mit der Innenverzahnung (45) in den beiden Endstellungen, schneiden.

3. Vorrichtung nach Anspruch 1,
dadurch gekennzeichnet,
daß bei zwei im Winkel von ca. 90° angeordneten Druckunterlagen (1 bzw. 16) der eine Ast (22) der Koppelkurvennut (24) senkrecht, der andere Ast (23) waagerecht steht und daß die Druckebenen (D1, D2) jeweils parallel zu der Verbindungslinie zwischen den Endpunkten (20, 21) der Koppel (17) verlaufen.

4. Vorrichtung nach Anspruch 1 oder 2,
dadurch gekennzeichnet,
daß als Antriebselement ein Schwenk-Motor (36) mit einer Antriebs-Spindel (33) dient, die über eine mit der Koppel (17) verbundene Mutter (32) auf diese einwirkt.

5. Vorrichtung nach Anspruch 1, 3 oder 4,
dadurch gekennzeichnet,
daß die Koppel (17) an ihren Endpunkten mit Rollen (20, 21) versehen ist, die in den beiden Ästen (22, 23) der Koppelkurvennut (24) geführt sind.

6. Vorrichtung nach Anspruch 5,
dadurch gekennzeichnet,
daß die Endstellung der Rollen (20, 21) in den Ästen (22, 23) der Koppelkurvennut (24) begrenzt wird durch federbelastete Anschlaghebel (27, 28), derart, daß die Federn (29, 30) bei Erreichen der Endstellung gespannt sind.

7. Vorrichtung nach den Ansprüchen 1 bis 3,
dadurch gekennzeichnet,
daß der Schwenk-Motor (36) ein Schritt-Motor ist, der eine digitalisierte Teilpositionierung des schwenkbaren Druckwerks (2) gestattet.

## Claims

1) Device for a printing mechanism (2) arranged to pivot in a printer-frame (26), the printing mechanism being shiftable parallel to several platen means (1/16) and pivotable into the respective printing positions relative to the platen means with the help of a slew motor and a slew gearing; the printing mechanism being arranged on a carriage (3) and the carriage (3) with the printing mechanism (2) being movable on a guide (10) between lateral parts (11, 12) arranged at paper width distance, and the carriage (3), printing mechanism (2), lateral parts (11,12) and guide (10) being pivotable together,
characterized by
a slew gearing being provided with a link groove (24) fixed on the printer-frame (26), a link (17) being guided with its ends (20/21 ) in the groove (24); the lateral parts (11,12) and the guide (10) respectively being connected to the link ends, and an element (33) of a slew motor (36) engaging the link (17). Further characterized by the printing point planes (P1/P2) intersecting the printing points (A1/A2) in the end positions of the printing mechanism (2) invariably intersecting the link (17) between its ends (20/21) in the respective end positions with the printing point planes (P1/P2) invariable being vertical to the printing planes (D1, D2) on the platen means (1/16).

2) Device for a printing mechanism (2) arranged to pivot in a printer-frame (26), the printing mechanism being shiftable parallel to the several platen means (1/16) and pivotable into the respective printing positions relative to the platen means with the help of a slew motor and a slew gearing; the printing mechanism being arranged on a carriage (3) and the carriage (3) with the printing mechanism (2) being movable on a guide (10) between lateral parts (11, 12) arranged at paper width distance, and the carriage (3), printing mechanism (2), lateral parts (11, 12) and guide (10) being pivotable together,
characterized by
a slew gearing consisting of a gear (43) connected with the lateral parts (11, 12), the gearing being driven by a drive element with the gear (43) engaging, during its driving motion, a stationary internal toothing (45) of a guide component (45); the gear to internal toothing diameter ratio being 1: 2 with the result of the gear (43) forming a link in one and the other printing position between the two engagement points with the internal toothing. The planes (P1/P2), which are vertical to the printing planes (D1/D2) on the platen means (1/16) and intersect the printing points (A1, A2) in their end positions, invariably intersect the link (17) in the respective end positions between its ends points, i.e. between the engagement points of the gear (43) with the internal toothing (45) in the two end positions.

3) Device according to claim 1,
characterized by
two platen means (1/16) arranged at an angle of approx. 90° having a link groove (24) with one branch (22) vertical and one branch (23) horizontal and, further, by the printing planes (D1, D2) invariably being parallel to the connecting lines between the end points (20, 21) of the link (17).

4) Device according to claims 1 or 2,
characterized by
a slew motor (36) with drive spindle (33) acting as a drive element acting on the link (17) through a nut (32) connected with the link.

5) Device according to claims 1, 3 or 4,
characterized by
the link (17) being provided with rollers (20, 21) at its end points and the rollers being guided in the two branches (22, 23) of the link groove (24).

6) Device according to claim 5,
characterized by
the end position of the rollers (20, 21) in the branches (22, 23) of the link groove (24) being limited by spring-loaded stop levers (27, 28) so that the springs (29, 30) are cocked when the end position has been reached.

7) Device according to claims 1 to 3,
characterized by
the slew motor (36) being a stepping motor permitting digitalized partial positioning of the pivotable printing mechanism (2).

## Revendications

1°) Dispositif pour un appareil d'impression (2) monté pivotant dans un bâti (26) d'imprimante et déplaçable parallèlement à plusieurs supports d'impression (1 ou 16), appareil d'impression qui peut pivoter vers ceux-ci dans les positions d'impression au moyen d'un moteur oscillant et d'un mécanisme de pivotement et qui, en outre, est monté sur un chariot (3), le chariot (3) avec l'appareil d'impression (2) pouvant se déplacer sur un guide (10) entre des éléments latéraux (11, 12) disposés à distance de la largeur de la voie d'impression, et le chariot (3), l'appareil d'impression (2), les éléments latéraux (11, 12) et le guide (10) pouvant être soumis conjointement à un pivotement, dispositif caractérisé en ce qu il est prévu un mécanisme de pivotement pourvu d'une gorge coudée de couplage (24), fixe sur le bâti (26) de l'imprimante, dans laquelle est guidé, par ses extrémités (20 et 21), un dispositif d'accouplement (17) auquel sont reliés les éléments latéraux (11, 12) comme aussi bien le guide (10), mécanisme de pivotement pourvu également d'un élément (33), agissant sur le dispositif d accouplement (17) d'un moteur oscillant (36) et en ce que les plans (P, et P₂) des points d'impression coupant les points d'impression (A, et A₂) dans les positions terminales de l'appareil d'impression (2) coupent le dispositif d'accouplement (17), dans les positions terminales respectives, chaque fois entre ses extrémités (20 et 21), les plans (P, et P₂) des points d'impression s'étendant, sur les supports (1 ou 16) recevant l'impression, chaque fois perpendiculairement aux plans d'impression (_{Di} et D₂).

2°) Dispositif pour un appareil d'impression (2) monté pivotant dans un bâti (26) d'imprimante et déplaçable parallèlement à plusieurs supports d'impression (1 ou 16), appareil d'impression qui peut pivoter vers ceux-ci dans les positions d'impression au moyen d'un moteur oscillant et d'un mécanisme de pivotement et qui, en outre, est monté sur un chariot (3), le chariot (3) avec l'appareil d impression (2) pouvant se déplacer sur un guide (10) entre des éléments latéraux (11, 12) disposés a distance de la largeur de la voie d'impression, et le chariot (3), l'appareil d'impression (2), les éléments latéraux (11, 12) et le guide (10) pouvant être soumis conjointement à un pivotement, dispositif caractérisé en ce qu'il est prévu un mécanisme de pivotement comportant une roue dentée (43) reliée aux éléments latéraux (11, 12), actionnée par un élément d'entraînement, et qui, lors de son mouvement d'entraînement, effectue une rotation en roulant sur une denture intérieure fixe (45) d'un élément de guidage (44), les diamètres de la roue dentée et de la denture intérieure étant dans un rapport de 1 à 2, de telle manière, que la roue dentée (43) forme un dispositif d'accouplement s'étendant entre les deux points de prise avec la denture intérieure dans l'une et l'autre position d impression, les plans (P" P₂) coupant les points d'impression (A,, A₂) dans leurs positions terminales et qui s'étendent, sur les supports recevant l'impression chaque fois perpendiculairement aux plans d'impression, coupent le dispositif d'accouplement (17) dans les positions terminales respectives chaque fois entre ses points d'extrémités, c'est-à-dire les points de prise de la roue dentée (43) avec la denture intérieure (45) dans les deux positions terminales.

3°) Dispositif selon la revendication 1, caractérisé en ce que dans le cas de deux supports d'impression (1 et 16) disposés en faisant un angle de 90° environ, l'une des branches (22) de la gorge coudée de couplage (24) se trouve disposée verticalement, l'autre branche (23) horizontalement, et en ce que les plans d'impression (D₁, D₂) s'étendent chaque fois parallèlement à la ligne de liaison entre les points d'extrémites (20, 21) du dispositif d'accouplement (17).

4°) Dispositif selon la revendication 1 ou 2, cractérisé en ce que, comme élément d'entraînement, est utilisé un moteur oscillant (36) muni d'une broche d entraînement (33) qui, par l'intermédiaire d'un écrou (32) relié au dispositif d'accoupiement (17), agit sur celui-ci.

5°) Dispositif selon la revendication 1, 3 ou 4, caractérisé en ce que le dispositif d'accouplement (17) est muni, à ses points d'extrémités, de galets (20, 21) qui sont guidés dans les deux branches (22, 23) de la gorge coudée de couplage (24).

6°) Dispositif selon la revendication 5, caractérisé en ce que la position terminale des galets (20, 21), dans les branches (22, 23) de la gorge coudée de couplage (24), est limitée par des leviers de butées (27, 28) chargés par ressorts de telle manière, que les ressorts (29, 30) sont tendus lorsque la position terminale est atteinte.

7") Dispositif selon les revendications 1 à 3, caractérisé en ce que le moteur oscillant (36) est un moteur pas à pas, qui permet un positionnement intermediaire numérisé de l'appareil d'impression pivotant (2).
